# EUROPÄISCHE PATENTANMELDUNG

(11) **EP 0 237 864 A2**
(43) Veröffentlichungstag der Anmeldung: **23.09.1987**
(21) Anmeldenummer: 87102987.2
(22) Anmeldetag: 03.03.1987
(51) Int. Cl.: H01C 1/082, H01C 17/04

(54) **Zwangsgekühlter Drahtwiderstand**

(30) Priorität: 19.03.1986 DE 3609195
(71) Anmelder: Asea Brown Boveri Aktiengesellschaft, D-68309 Mannheim (DE)
(72) Erfinder: Klein, Erwin, D-6805 Heddesheim (DE)
(74) Vertreter: Rupprecht, Klaus, Dipl.-Ing.

(57) **Zusammenfassung**

Zwangsgekühlter Drahtwiderstände, bei denen die Verlustleistungen mittels Siede- oder Flüssigkeitskühlung abgeführt werden, werden bei Stromrichtern verwendet, bei denen die Kühlung der Halbleiterelemente mittels Dosenkühlung erfolgt. Die Beschaltungswiderstände werden an den Seitenflächen der Kühldosen angeordnet. Hierbei gibt es eine Leistungsbegrenzung, die von der Seitenflächengröße der Kühldose und der zulässigen Flächenbelastung des Widerstandsmoduls abhängig ist. Eine Widerstandsbauart mit Zwangskühlung, bei dem mit kleinem Temperaturgradient größere Leistungen abgeführt werden können, wird dadurch erreicht, daß ein Widerstand aus einem elektrisch isolierenden zylindrischen Hohlkörper (1) besteht, auf dessen Innenwand eine Widerstandsdrahtwicklung (6) angeordnet ist und ein Kühlmedium das Innere durchfließt. An beiden Seiten ist ein elektrischer Anschluß (13, 19) vorgesehen; auf der einen Seiten an einem Kragen (16) und auf der anderen Seite entweder an einem Kragen oder an einem Deckel (9). Der Kragen dient gleichzeitig zum Anschluß einer hydraulischen Leitung für das Kühlmedium. Bei einseitigen Anschluß strömt das Kühlmedium in der Mitte nach unten und steigt an den Seiten nach oben und kühlt gleichzeitig die Drahtwindungen. Bei beidseitigem Anschluß durchströmt das Kühlmedium in einer Richtung das Innere des Widerstandes.

## Beschreibung

Die Erfindung bezieht sich auf einen zwangsgekühlten Drahtwiderstand, bei dem die Verlustsleistung mittels Siede- oder Flüssigkeitskühlung abgeführt wird.

Für die Kühlung der Halbleiterelemente von Stromrichtern werden oft Dosenkühlungen eingesetzt. Um dabei die Verlustleistungen der Beschaltungswiderstände abführen zu können, werden unter anderem Widerstandsmodule an den Seitenflächen der Kühldosen angeordnet. Die Module besitzen als thermische Kontaktfläche und zur elektrischen Isolation ein Keramiksubstrat, auf dem sich in Dünnfilmtechnik die entsprechenden Widerstände befinden. Der Temperaturgradient von der Widerstandsschicht zur Kühldose respektive Flüssigkeit und somit dessen Temperaturniveau kann zwar gehalten werden, aber es gibt doch eine Leistungsbegrenzung, die von der Seitenflächengröße der Kühldose und der zulässigen Flächenbelastung des Widerstandmoduls abhängig ist.

Mit größer werdendem Schaltvermögen der Halbleiterelemente steigen die Widerstandsverluste so erheblich an, daß Module der vorstehenden Art überfordert sind.

Es ist daher Aufgabe der Erfindung, eine Widerstandsbauart mit Zwangskühlung vorzuschlagen, bei dem mit kleinem Temperaturgradient größere Leistungen abgeführt werden können.

Diese Aufgabe wird dadurch gelöst, daß ein Widerstand aus einem elektrisch isolierenden zylindrischen Hohlkörper besteht, auf dessen Innenwand eine Widerstanddrahtwicklung angeordnet ist und ein Kühlmedium das Innere durchfließt. Eine Seite des Zylinders kann verschlossen sein. Sie kann aber auch wie die zweite Seite mit einem offenen Kragen versehen sein. An beiden Seiten ist ein elektrischer Anschluß vorgesehen; auf der einen Seite an dem Kragen und auf der anderen Seite entweder am Kragen oder am Deckel. Der Kragen dient zum Anschluß einer hydraulischen Leitung für das Kühlmedium. Bei einseitigen Anschluß strömt das Kühlmedium in der Mitte nach unten und steigt an den Seiten nach oben kühlt gleichzeitig die Drahtwindungen. Bei beidseitigem Anschluß durchströmt das Kühlmedium in einer Richtung das Innere des Widerstandes.

Die Widerstände dieser Art können besonders klein gebaut werden für den Einsatz bei Siedekühlung, da hierbei größere Wärmeübergangszahlen erreicht werden. So kann bei einem Widerstand mit einem Rohraußendurchmesser von 30 mm bei einer Länge von 100 mm eine Leistung von 1 Kilowatt mittels einer Siedeflüssigkeit, deren Siedetemperatur 80° C beträgt, abgeführt werden. Voraussetzung ist naturlich, daß die Versorgung mit einem Kondensat sichergestellt ist. Mit einer Ölkühlung können bei dem gleichen Widerstand noch 200 Watt bei einer Öltemperatur von 70° C abgeführt werden. Aufgrund der geringen thermischen Leitfähigkeit der Keramik und der kleinen Luft-Wärme-Übergangszahl und wegen einer nicht vorhandenen Zwangsbelüftung, wird nach außen nur ein verschwindend kleiner Teil der Leistung abgegeben. Bezogen auf die maximale Umgebungstemperatur beträgt dieser Teil bei der siedegekühlten Ausführung bei einer abgeführten Leistung von 1000 Watt nur ca. 5 Watt.

In den Figuren sind Ausführungsbeispiele der Erfindung schematisch dargestellt.

Es zeigen:
Fig. 1 Einen Widerstand für Siedekühlung mit einem sogenannten Parallelkühlkreislauf;
Fig. 2 eine Ansicht von oben auf den in Figur 1 dargestellten Widerstand und
Fig. 3 einen Widerstand für Durchlaufkühlung.

Der Träger für die Drahtwicklung ist ein Isolierrohr 1, in den Figuren als Keramikrohr angedeutet. Auf die Außenwand 2 des Isolierrohres 1 sind an den Enden Metallisierungen 3 aufgebracht. Die Innenwand 4 des Isolierrohres ist mit einem nicht dargestellten hochtemperaturfestem Kleber oder Kitt 5 versehen, auf dem eine ein- oder mehrlagige Wicklung 6 aus Widerstandsdraht aufgebracht wird. Die Wicklung kann auf verschiedene Arten hergestellt und in das Rohr eingeführt werden.

Das Rohr kann, wie in der Figur 1 dargestellt, mit einem Boden 9 verchlossen sein. Der Boden 9 wird mittels Lötung 10 stoffschlüssig mit der Metallisierung 3 und somit mit dem Keramikrohr 1 verbunden. Eine Bohrung 11 im Boden dient zum Einstecken des Wicklungsendes 7, welches mittels Lötung 12 galvanisch mit dem Deckel 9 verbunden wird. Für den externen elektrischen Anschluß ist der Deckel 9 mit einer Steckzunge 13 versehen, welche z.B. mittels Punktschweißung 14 an dem Deckel befestigt ist.

Der Deckel 15 des Rohres ist mit einem Kragen 16 versehen. Die Verbindung mit dem Rohr 1 erfolgt wieder mittels eine Lötung 17. Das zweite Wicklungsende 8 ist auf dem Deckel 15 durch eine Lötung 18 befestigt. Auch hier wird für den zweiten externen Anschluß eine Steckzunge 19, die am Deckel 15 mit Schweißpunkten 20 befestigt ist, vorgesehen.

Am Kragen 16 kann durch eine Lötung 21 eine hydraulisch pneumatische Leitung in Form eines Wellrohres 22 gasdicht angeschlossen sein. Sie führt normalerweise den aufsteigenden Dampf in Richtung des Pfeiles 23 ab, während das Kondensat entsprechend dem Pfeil 24 zufließt. Mit steigender Leistung kann den Fall eintreten, daß der aufsteigende Dampfstrom den Kondensatzulauf beeinträchtigt. Es ist dann zweckmäßig, einen separen konzentrischen Kondensatzulauf 25 vorzusehen. Dieser kann unter Umständen bis in die Nähe des Boden 9 reichen.

Zur Befestigung des Widerstandes ist eine Schelle 26 vorgesehen, die über ein Befestigungselement 27 den Kraftschluß zum Rohr 1 herstellt. Für die Befestigung selbst ist eine Bohrung 28 vorhanden.

Die Wicklung kann auf eine der nachfolgend beschriebenen vier Arten hergestellt und in das Rohr eingebracht werden.

### Erste Herstellungsart

Ein zur gegenseitigigen Windungsisolation oxidierter Draht wird auf einen Dorn gewickelt. Dieser Dorn ist mit einer dünnen Folie aus Kunststoff, z.B. ein Polyamid, belegt. Nach Abschluß des Wickelvorganges und der provisorischen Festlegung der Drahtenden, wird der Draht soweit erhitzt, z.B. durch einen Stromstoß, daß das Thermoplast schmilzt und daß nach dem Erstarren die einzelnen Windungen miteinander verbunden sind. Bei zwei oder mehrlagigen Wicklungen werden auch zwischen die einzelnen Lagen Folien eingelegt. Diese haben eine Dicke von ungefähr 50 µ. Nach dem Abziehen des Wickeldorn, der zwecks geringerer Reibung z.B. mit Teflon beschichtet und außerdem als Spreizdorn ausgebildet sein kann, liegt eine montagesteife Wicklung vor. Diese Wicklung wird in das Rohr eingeschoben und über einen Hochtemperaturtkleber oder Kitt wird die Wicklung zweckmäßig fixiert. Danach werden Boden 9 und Deckel 15 aufgelegt und die Drahtenden angeschlossen. Als Befestigungsmöglichkeit des Widerstandes ist eine Schelle 26 oder dergleichen vorgesehen.

### Zweite Herstellungsart

Der ebenfalls oxidierte Draht wird auf einen Spreizdorn gewickelt und in diesem Zustand in das mit Kleber oder Kitt versehene Rohr 1 eingeführt. Nach einer vom verwendeten Kleber abhängigen Abbindezeit wird der Dorn herausgezogen, und, wie vorstehend beschrieben, werden Boden 9 und Deckel 15 aufglegt und die Drahtenden angeschlossen.

### Dritte Herstellungsart

Der oxidierte Draht wird auf einen Dorn aufgewickelt, der aus einem druckfesten Kunststoffschaum, z.B. aus Polyester besteht. Dieses Gebilde wird in das Rohr mit Kleber oder Kitt eingebracht und Boden 9 und Deckel 15 aufgelegt. Die Drahtenden müssen in Bohrungen von Boden und Deckel eingeführt werden. Da Boden und Deckel mit dem Isolierrohr, das in diesem Fall ein Keramikrohr mit metallisierten Enden sein soll, verbunden werden muß, ist eine Lötung erforderlich. Die Löttemperatur wird so gewählt, daß eine Pyrolyse des Wickeldorns auftritt, so daß der notwendige freie Raum im Innern der Wicklung entsteht.

### Vierte Herstellungsart

Der oxidierte Draht wird auf die mit Kleber oder Kitt versehene Innenwand des Isolierrohres 1 direkt als Wicklung aufgelegt. Dies geschieht durch Wickelvorrichtungen. In einem Fall rotiert das Isolierrohr und die Wickelführung entsprechend dem Steigungsmast des Drahtes in axialer Richtung des Isolierrohres. Im anderen Fall steht das Rohr still und die Wickelführung rotiert zusätzlich. Durch die Biegespannung des Drahtes legt er sich satt and die Rohrwand an.

Die Ausführung der Figur 3 unterscheidet sich von der Figur 1 dadurch, daß der Boden 9 durch einen Deckel 35 mit einem Kragen 36 ersetzt wurde. Es besteht jetzt ein Durchfluß durch den Widerstandskörper, der durch den Pfeil 29 angedeutet ist. Dieses Ausführung kann für eine Flüssigkeitskühlung, sie kann aber auch für Siedekühlung mit von unten zufließendem Kondensat und oben abströmendem Dampf eingesetzt werden.

## Patentansprüche

1. Zwangsgekühlter Drahtwiderstand, bei dem die Verlustleistung mittels Siede- oder Flüssigkeitskühlung abgeführt wird, dadurch gekennzeichnet, daß der Widerstand aus einem elektrisch isolierenden, zylindrischen Hohlkörper (1) besteht, auf dessen Innenwand (4) eine Widerstandswicklung (6) angeordnet ist und ein Kühlmedium das Innere des Hohlkörpers durchfließt

2. Zwangsgekühlter Drahtwiderstand nach Anspruch 1, dadurch gekennzeichnet, daß das Isolierrohr (1) aus Keramik besteht und mit metallisierten Enden (3) versehen ist.

3. Zwangsgekühlter Drahtwiderstand nach einem der Ansprüche 1 bis 2, dadurch gekennzeichnet, daß das Isolierrohr (1) unten mit einem Boden (9), oben mit einem Deckel (15) versehen ist und Boden und Deckel die galvanische Verbindung zwischen den Wicklungsenden und den externen Anschlußzungen (13,19) herstellen.

4. Zwangsgekühlter Drahtwiderstand nach einem der Ansprüche 1 bis 3, dadurch gekennzeichnet, daß das Isolierrohr (1) mit zwei Deckeln (15) versehen ist und die Deckel die galvanische Verbindung zwischen den Wicklungsenden und den externen Anschlußzungen (13, 19) herstellen.

5. Zwangsgekühlter Drahtwiderstand nach einem der Ansprüche 1 bis 4, dadurch gekennzeichnet, daß auf einem mit Thermoplastfolie belegten Dorn die Wicklung aufgebracht und erhitzt wird.

6. Zwangsgekühlter Drahtwiderstand nach einem der Ansprüche 1 bis 5, dadurch gekennzeichnet, daß bei mehrlagigen Wicklungen zwischen den verschiedenen Wicklungen Thermoplastfolien vor dem Erwärmen eingelegt werden.

7. Zwangsgekühlter Drahtwiderstand nach einem der Ansprüche 1 bis 4, dadurch gekennzeichnet, daß die auf einem Spreizdorn gewickelte Wicklung in das mit Kleber oder Kitt versehenen Isolierrohr (1) eingeführt und der Spreizdorn nach dem Abbinden des Klebers aus dem Rohr entfernt wird.

8. Zwangsgekühlter Drahtwiderstand nach einem der Ansprüche 1 bis 4, dadurch gekennzeichnet, daß Draht auf einen Dorn aus druckfestem Kunststoffschaum (Polyester) aufgewickelt und gemeinsam in das mit Kleber oder Kitt versehene Isolierrohr (1) eingebracht und durch Hitzentwicklung z.B. durch Löten der Wickelenden der Wickeldorn pyrolysiert wird.

9. Zwangsgekühlter Drahtwiderstand nach eimem der Ansprüche 1 bis 5, dadurch gekennzeichnet, daß der Draht mittels einer Wickelvorrichtung auf die mit Kleber oder Kitt versehene Innenwand des Isolierrohres (1) aufgelegt wird und der Draht sich infolge seiner Biegespannung an die Rohrwandung anlegt.

10. Zwangsgekühlter Drahtwiderstand nach Anspruch 9, dadurch gekennzeichnet, daß beim Wickeln das Isolierrohr (1) rotiert und die Wickelvorrichtung axial zu dem Isolierrohr entsprechend dem Steigungsmast der Wicklung verschoben wird.

11. Zwangsgekühlter Drahtwiderstand nach Anspruch 9, dadurch gekennzeichnet, daß beim Wickeln das Isolierrohr (1) stillsteht und der Wickelkopf sich dreht und gleichzeitig axial zu dem Isolierrohr entsprechend dem Steigungsmast der Wicklung verschoben wird.

12. Zwangsgekühlter Drahtwiderstand nach einem der Ansprüche 1 bis 11, dadurch gekennzeichnet, daß die Drahtwicklung durch adhäsive oder kohäsive Mittel an der Rohrwand fixiert wird.

13. Zwangsgekühlter Drahtwiderstand nach einem der Ansprüche 3 bis 4, dadurch gekennzeichnet, daß an die Kragen des oder der Deckel hydraulische oder pneumatische Leitungen stoffschlüssig befestigt werden.

14. Zwangsgekühlter Drahtwiderstand nach einem der Ansprüche 1 bis 13, dadurch gekennzeichnet, daß ein mechanische Befestigung mittels einen Schelle (16) vorgesehen ist.
